# FASCICULE DE BREVET EUROPEEN

(11) **EP 3 327 517 B1**
(45) Date de publication et mention de la délivrance du brevet: **12.08.2020**
(21) Numéro de dépôt: 16200687.8
(22) Date de dépôt: 25.11.2016
(51) Int. Cl.: G04B 19/30, G04B 19/32

(54) **CADRAN POUR PIÈCE D'HORLOGERIE**
ZIFFERBLATT FÜR EINE UHR
DIAL FOR A TIMEPIECE

(43) Date de publication de la demande: 30.05.2018
(73) Titulaire: Officine Panerai AG, 6312 Steinhausen (CH)
(72) Inventeur: Dreyer-Gonzales, Frédéric, 1090 La Croix-sur-Lutry (CH); Houriet, Arnaud, 2610 Saint-Imier (CH); Chavaillaz, Cédric, 1544 Gletterens (CH); Perret, Joël, 2400 Le Locle (CH)
(74) Mandataire: e-Patent SA

(56) Documents cités:
- CH-A2- 711 141
- US-A1- 2011 301 282
- Anonymous: "Histoire Officine Panerai", , 8 octobre 2016 (2016-10-08), XP055377805, Extrait de l'Internet: URL:https://web.archive.org/web/2016100802 2128/http://www.panerai.com:80/fr/a-propos -de-panerai/histoire.html#1938 [extrait le 2017-06-01]
- Anonymous: "Optical properties of carbon nanotubes - Wikipedia, the free encyclopedia", , 8 octobre 2016 (2016-10-08), XP055377842, Extrait de l'Internet: URL:https://web.archive.org/web/2016100820 1104/https://en.wikipedia.org/wiki/Optical _properties_of_carbon_nanotubes [extrait le 2017-06-01]

## Description

### Domaine technique

La présente invention se rapporte au domaine de l'horlogerie. Elle concerne, plus particulièrement, un cadran de montre ainsi que son procédé de fabrication.

### Etat de la technique

La maison Panerai est bien connue pour ses cadrans noirs multiniveaux, dont les index sont formés par des ouvertures ménagées dans une plaque supérieure. Ces ouvertures laissent voir une plaque inférieure munie d'une couche luminescente. Cet agencement fournit un cadran bien lisible, non seulement pendant la journée, mais aussi pendant la nuit.

La lisibilité du cadran dépend du contraste entre la couleur de la plaque supérieure, et celle de la plaque inférieure, particulièrement sous une lumière directe forte. Typiquement, une couche de couleur noire est appliquée à la plaque supérieure afin d'assurer ce contraste.

Cependant, les vernis et les peintures communément utilisés à cette fin réfléchissent trop de lumière incidente pour conférer une lisibilité suffisante en cas de lumière directe forte. Cet inconvénient se produit même lorsque la couleur noire est formée de carbone amorphe déposé en phase vapeur, comme décrit dans le document CH705576.

Le document US2011/301282 propose une matière polymère noire pour moulage par injection dans laquelle le polymère final comporte entre 0.01% à 0.3% massique de nanotubes de carbone au lieu du 0.4% à 1.5% de noir de carbone habituel, dans le but d'améliorer les propriétés mécaniques par rapport à un polymère coloré avec du noir de carbone.

Le but de l'invention est par conséquent de proposer un cadran pour pièce d'horlogerie, dans lequel les défauts susmentionnés sont au moins partiellement surmontés. L'invention concerne également un procédé de fabrication d'un tel cadran.

### Divulguation de l'invention

De façon plus précise, l'invention concerne un cadran pour pièce d'horlogerie. Ce cadran est multiniveau, et à cet effet comprend un premier substrat comprenant une première surface destinée à se situer en regard d'un verre de montre, ainsi qu'une deuxième surface sur le côté opposé à ladite première surface. Le premier substrat comprend en outre au moins une fenêtre, constituée par exemple par une ouverture dans le cas d'un matériau opaque et un passage optique dans le cas d'un matériau translucide, cette fenêtre servant d'index. Le cadran comporte en outre au moins un deuxième substrat fixé audit premier substrat en regard de ladite deuxième surface et qui est associé à une source lumineuse, ledit deuxième substrat comprenant une zone en regard de ladite au moins une fenêtre. Par conséquent, une partie du deuxième substrat, ou un revêtement situé dessus, est visible au travers de la ou des fenêtre(s).

La surface supérieure du premier substrat comprend une couche teintée sur au moins une partie de sa surface, qui comprend des nanotubes de carbone. Dans le cas d'un premier substrat translucide, les fenêtres peuvent être formées par déposition sélective de cette couche.

L'utilisation de nanotubes de carbone dans la couche confère au premier substrat une noirceur particulièrement profonde, ce qui améliore le contraste avec la surface de ladite zone du deuxième substrat visible au travers des ouvertures. Ce contraste suffit même à conférer un contraste adéquat lorsque le cadran est soumis à une illumination forte directe, et minimise les réflexions de lumière de sa surface.

Selon une première variante de l'invention, ladite couche comprend un vernis comprenant au moins 0,1% massique, de préférence au moins 1,0% massique, de nanotubes de carbone. Le cadran peut ainsi être produit à l'aide d'équipements de vernissage conventionnels, sans devoir soumettre le cadran à une source de chaleur.

Selon une deuxième variante de l'invention, ladite couche comprend des nanotubes de carbone déposés directement sur ladite surface ou directement sur un substrat supplémentaire fixé à ladite surface. Une couleur particulièrement foncée, qui présente un coefficient d'absorption de lumière qui s'approche à 100% est donc obtenue. Pour maximiser cet effet, au moins 50% des nanotubes de carbone peuvent s'étendre substantiellement perpendiculairement au plan dudit premier substrat.

Avantageusement, la source lumineuse peut être un revêtement luminescent déposé sur ledit deuxième substrat en regard de ladite ouverture, par exemple dans un creux formé dans la surface de ce substrat à cet effet, ou directement sur la surface plane de ce dernier. Le deuxième substrat peut même être réalisé dans un matériau luminescent.

Alternativement, la source lumineuse comporte une source de lumière électrique, par exemple une LED à couche mince placée sur la surface du deuxième substrat, une LED conventionnelle ou à couche mince placée entre les deux substrats et dont la lumière est réfléchie par une peinture, un traitement ou revêtement de surface, une teinte fluorescente, la surface native du substrat, ou similaire, visible au travers des ouvertures, ou similaire. Alternativement, la source lumineuse peut être passive, comme un élément comprenant un matériau photoluminescent, par exemple un élément à tritium.

L'invention concerne également un procédé de fabrication d'un cadran pour pièce d'horlogerie, comprenant les étapes suivantes, qui ne doivent pas nécessairement se dérouler dans l'ordre indiqué ; toute suite d'étapes réalisable est possible :
- se munir d'un premier substrat comprenant une première surface destinée à se situer en regard d'un verre de montre et une deuxième surface opposée à ladite première surface, au moins une région dudit premier substrat étant destinée à former au moins une fenêtre servant d'index. Le premier substrat peut être obtenu par des procédés de fabrication additive ou soustractive, ou une combinaison des deux ; s'il est réalisé de manière additive, ladite au moins une fenêtre peut être formée en tant qu'ouverture directement lors de la fabrication du substrat ;
- ajourer, le cas échéant, ledit substrat afin de former au moins une ouverture constituant ladite fenêtre. Cette étape n'est pas effectuée dans le cas d'un substrat présentant des ouvertures formées intégralement lors d'une fabrication additive, ou dans le cas d'un substrat translucide non ajouré ;
- appliquer sur au moins une partie de ladite première surface du premier substrat une couche comprenant des nanotubes de carbone ; il faut noter que cette étape peut être effectuée avant celle de l'ajourage du substrat, le cas échéant, et dans le cas d'un substrat translucide, les fenêtres peuvent être formées par application sélective de ladite couche pendant cette étape ;
- se munir d'un deuxième substrat associé à une source lumineuse, ledit deuxième substrat comprenant une zone destinée à se situer en regard de ladite au moins une fenêtre ;
- fixer ledit deuxième substrat au premier substrat en regard de la deuxième surface, afin que ladite zone est en regard de ladite au moins une ouverture. À nouveau, cette étape peut avoir lieu avant l'étape d'application de ladite couche.

Ce faisant, un cadran est obtenu dans lequel l'utilisation de nanotubes de carbone dans ladite couche confère une noirceur particulièrement profonde au premier substrat, ce qui améliore le contraste avec la surface de ladite zone du deuxième substrat visible au travers des ouvertures. Ce contraste suffit même pour conférer un contraste adéquat lorsque le cadran est soumis à une illumination forte directe, et minimise les réflexions de lumière de sa surface.

Selon une première variante de l'invention, ladite couche est appliquée sous forme de vernis comprenant au moins 0,1% massique, de préférence au moins 1% massique, de nanotubes de carbone, ce qui est compatible avec des équipements de vernissage courants, et ne nécessite aucun chauffage du substrat.

Avantageusement, le procédé comprend en outre une étape consistant à brûler au moins une partie ladite couche afin d'engendrer une combustion d'au moins une partie dudit vernis. Ce faisant, une partie du vernis est converti en carbone amorphe, ce qui réduit l'éclat de la surface et le rend encore plus mat.

Selon une deuxième variante de l'invention, ladite couche est appliquée par un procédé de dépôt, par exemple un dépôt PVD, CVD ou similaire.

Avantageusement, au moins 20% des nanotubes de carbone s'étendent substantiellement perpendiculairement au plan dudit premier substrat, ce qui fournit une noirceur particulièrement profonde au premier substrat.

Dans une variante, la source lumineuse est un revêtement luminescent déposé sur ledit deuxième substrat, par exemple dans un creux crée à cette fin, ou directement sur une surface plane du substrat.

Alternativement, la source lumineuse peut comporter une source de lumière électrique, par exemple une LED à couche mince placée sur la surface du deuxième substrat, une LED conventionnelle placée entre les deux substrats et dont la lumière est réfléchie par une peinture, un traitement de surface, une teinte fluorescente ou similaire visible au travers des ouvertures. Alternativement, la source lumineuse peut être un élément à tritium, ou un élément comprenant n'importe quel autre matériau photoluminescent.

Finalement, l'invention porte également sur un cadran comme défini ci-dessus obtenu et/ou obtenable par un procédé comme décrit ci-dessus, ainsi qu'une pièce d'horlogerie comprenant un tel cadran.

### Brève description des dessins

D'autres détails de l'invention apparaîtront plus clairement à la lecture de la description qui suit, faite en référence aux dessins annexés dans lesquels :
- Fig. 1 est une vue schématique en coupe et une vue en plan schématique d'un cadran selon l'invention ;
- Fig. 2 est une vue schématique en coupe d'une partie d'un cadran selon une autre variante de l'invention ;
- Fig. 3 est une vue schématique en coupe d'une partie d'un cadran selon encore une autre variante de l'invention ;
- Fig. 3a est une vue schématique en coupe d'une partie d'un cadran selon encore une autre variante de l'invention ; et
- Fig. 4 est une représentation d'un procédé de fabrication d'un cadran selon l'invention, illustrant une partie des composants concernés à chaque étape.

### Modes de réalisation de l'invention

La figure 1 illustre schématiquement un cadran 1 selon l'invention, en plan et en section selon la ligne A-A. Ce cadran 1 comporte un premier substrat 3, formant une plaque supérieure, qui est ajourée dans des régions prédéterminées afin de former des fenêtres 5 faisant office d'index. Dans la variante illustrée, ces fenêtres 5 sont constitués par des ouvertures dans le premier substrat 3. Ce substrat 3 comporte une première surface 19, destinée à être en regard d'un verre d'une pièce d'horlogerie et donc visible à un utilisateur, et une deuxième surface 20, opposée à ladite première.

Le premier substrat 3 est superposé à un deuxième substrat 7, formant une plaque inférieure, située en regard de la deuxième surface 20 du premier substrat 3. Dans la variante illustrée, le deuxième substrat 7 est un disque présentant substantiellement le même diamètre que le premier substrat 3, mais il est également possible que le deuxième substrat soit divisé en plusieurs parties, chacune étant située sous des fenêtres 5 correspondantes. Le deuxième substrat 7 peut porter des pieds de cadran 9, si la construction de la pièce dans laquelle le cadran 1 est destiné à être intégré l'exige.

Ce deuxième substrat 7 est fixé en dessous du premier 3, par exemple par collage, soudage, serrage, ou au moyen de goupilles, de plots, de vis, ou similaire.

Par ailleurs, le cadran 1 peut comporter, comme généralement connu, des ouvertures 17 pour le passage des axes d'aiguilles.

Le deuxième substrat 7 est associé à une source lumineuse. Dans la variante illustrée dans la figure 1, cette source lumineuse est une couche 11 d'un matériau luminescent que comporte la surface du deuxième substrat 7. Cette couche est prévue dans des creux 13 formés dans la surface supérieure du deuxième substrat 7. Par « luminescente », on entend (au moins partiellement) photoluminescent, phosphorescent, fluorescent ou similaire. Un vernis peut être rendu luminescent par exemple par adjonction de particules luminescentes.

Alternativement, les deux substrats 3, 7 peuvent être espacés l'un de l'autre, et la source lumineuse peut se trouver sur la surface supérieure du deuxième substrat 7, comme illustré schématiquement dans la figure 2. Dans cette variante, le deuxième substrat 7 peut bien entendu comporter des creux 13 pour recevoir la source lumineuse. Encore alternativement, toute la surface du deuxième substrat 7 peut être revêtue d'une couche luminescente, ou le deuxième substrat 7 lui-même peut être réalisé dans un matériau qui est au moins partiellement luminescent en tant que tel.

En tant qu'alternative à une couche luminescente, la source lumineuse 11 peut être par exemple une LED à couche mince, alimentée en énergie par une batterie. La LED se situe en dessous de la fenêtre 5 et est donc directement visible à l'utilisateur.

Dans la variante de la figure 3, la source lumineuse est une LED conventionnelle, disposée de telle sorte qu'elle émet des faisceaux lumineux dans l'interstice entre les deux substrats 3, 7. Une ampoule conventionnelle est également possible. Une zone 11a de couleur claire ou comportant une couche colorée ou fluorescente peut se situer en regard de la fenêtre 5. Le LED peut émettre de la lumière visible, ou ultraviolette. Il est également possible que toute la surface supérieure du deuxième substrat 7 soit colorée ou revêtue d'une teinte, un traitement de surface, un revêtement réfléchissant (par exemple métallique) ou d'une couche fluorescente afin de convertir et/ou de diffuser la lumière émanant de la LED. Encore alternativement, la LED peut être une LED à couche mince qui se situe sur la surface inférieure du premier substrat 3 en regard du deuxième substrat 7, ou bien sur la surface supérieure du deuxième substrat 7 en regard du premier 3. Dans ce dernier cas, la surface inférieure du premier substrat 3 peut être agencée pour réfléchir la lumière émanant de la LED, par exemple en étant polie, colorée, ou similaire. Un élément à tritium peut également servir de source lumineuse 11.

Dans la variante de la figure 3a, le premier substrat 3 est formé en matériau translucide ou transparent, tel que le verre, le quartz, un polymère transparent ou similaire, et la fenêtre 5 est formée en tant qu'une partie du substrat 3 qui ne comporte pas de couche teintée 21 dans des régions prédéterminées et laisse donc passer de la lumière. Cette solution peut s'appliquer également à n'importe quel autre mode de réalisation comme décrit ci-dessus. Par ailleurs, la source de lumière 11 se trouve à l'extérieure des substrats 3, 7, et sa lumière est réfléchie entre les surface de ces derniers. Cette solution est apte d'être utilisée avec n'importe quelle source de lumière, par exemple un élément à tritium, un LED, une ampoule, ou similaire.

Selon l'invention, tout ou partie de la surface supérieure 19 du premier substrat 3 est muni d'une couche 21 comprenant des nanotubes de carbone, plus particulièrement au moins 0.1% massique de tels nanotubes, ou de préférence au moins 1.0% massique.

En effet, certains agencements de nanotubes peuvent produire une couleur noire extrêmement profonde, avec un coefficient d'absorption très élevé, jusqu'à de l'ordre de 99,955%. Par conséquent, même dans le cas d'une lumière directe forte, la quantité de lumière réfléchie reste très faible, et le contraste entre la couleur du premier substrat 3 et les portions de la surface du deuxième substrat 7 visible au travers les fenêtres 5, reste bon.

Cette couche 21 peut, par exemple, être un vernis comprenant au moins 0.1% massique de nanotubes de carbone, ce qui reste compatible avec des équipements de vernissage déjà utilisés. Plus la proportion de nanotubes est grande, plus le teinte est sombre. Par exemple, >1%, >10%, >20%, >30%...(pourcentage massique) sont également avantageux. La base du vernis peut être transparente ou déjà de couleur noire.

Afin de rendre le vernis encore plus sombre, on peut brûler au moins une partie de sa surface, par exemple par l'intermédiaire d'un traitement thermique tel qu'une flamme à gaz, afin d'effectuer une combustion du vernis. Ce brûlage convertit une partie du vernis en carbone amorphe, ce qui réduit les éclats de la surface, et rend la surface noir mat.

Alternativement, la couche 21 peut être un tapis de nanotubes de carbone déposés directement sur le premier substrat 3 ou sur un substrat supplémentaire qui est ultérieurement solidarisé au premier substrat 3. Un tel tapis peut par exemple comporter au moins 50% massique de nanotubes de carbone, ou même au moins 60%, 70%, 80% ou 90% massique, le reste étant constitué d'autres formes de carbone (particulièrement la forme amorphe). Des procédés de dépôt sous vide, par exemple par évaporation de carbone à haute température dans un environnement de gaz noble à haute pression (ce qui représente une forme de PVD), de synthèse par ablation laser, ou de synthèse CVD, peuvent être utilisés. Les nanotubes de carbone peuvent être monofeuillets ou multifeuillets, ou un mélange des deux, et présentent typiquement un diamètre de l'ordre de quelques nanomètres.

Si les nanotubes de carbone s'étendent principalement selon une direction perpendiculaire au plan du cadran, l'effet d'absorption de lumière est particulièrement prononcé, puisque la lumière entre dans les nanotubes et dans les interstices entre les nanotubes, d'où elle peut difficilement sortir sans être absorbée. Dans un tel cas, on peut prévoir une proportion d'au moins 20%, au moins 30% ou même 40% ou plus des nanotubes qui suivent cette direction. Une épaisseur de la couche 21 comprise entre 0.05 mm et 1 mm permet de garantir une absorption suffisante de lumière, et d'éviter que la couche 21 devienne trop épaisse.

Ce tapis peut éventuellement être revêtu lui-même par une couche protectrice, tel qu'un vernis, ou un dépôt d'un autre matériau, afin d'empêcher que les nanotubes se détachent du substrat et engendrent de la poussière de carbone à l'intérieur de la pièce. Cette couche protectrice peut également être brulée comme décrit ci-dessus.

Le cadran ainsi construit présente par conséquent une apparence ultra-noire sur le premier substrat 3, ce qui fait un excellent contraste avec les parties du deuxième substrat 7 visibles au travers des fenêtres 5, même dans le cas d'une illumination directe très forte.

La figure 4 illustre schématiquement une variante d'un procédé de fabrication d'un cadran 1 selon l'invention. Seule une portion du cadran et de ses composants est illustrée dans ces figures, comme c'est le cas pour les figures 2 et 3.

Dans une étape 101, on se munit d'un premier substrat 3, qui peut être une plaque en métal, plastique, matériau cristallin (diamant, alumine, silicium, SiN, SiC, SiO ou similaire) ou tout autre matériau approprié.

Dans l'étape 102, la plaque constituant le premier substrat 3 est ajourée, le cas échéant, afin de former les ouvertures 5 faisant office de fenêtres 5 destinées à former des index. Ces ouvertures 5 peuvent être créées par découpage, étampage, gravage par voie humide ou sec, ou tout autre procédé approprié. Cette étape peut être omise si le premier substrat 3 est créé au moins partiellement par fabrication additive, et si les fenêtres sont formées en tant qu'ouvertures fabriquées en même temps que le substrat 3. Par ailleurs, si le premier substrat 3 est translucide et les fenêtres sont destinées à être formées par déposition sélective de la couche 21 dans l'étape suivante, cette étape peut également être omise.

Dans l'étape 103, la couche 21 comprenant des nanotubes de carbone est appliquée à la surface supérieure 19 du premier substrat 3, soit directement, soit en étant formée sur une plaque intermédiaire qui est fixée au premier substrat 3. Comme mentionné ci-dessus, cette application peut être effectuée par l'intermédiaire d'un vernissage, un procédé PVD, un procédé CVD, ou similaire. Une éventuelle couche protectrice peut également être appliquée après formation de la couche 21. Dans cette étape, si le premier substrat 3 est translucide, les fenêtres 5 peuvent être formées par déposition sélective de la couche 21, comme évoqué ci-dessus.

Dans l'étape 104, on se munit d'un deuxième substrat 7, qui peut être réalisé dans un matériau comme pour le premier substrat 3 (voir ci-dessus). Dans la variante illustrée ici, un creux 13 a déjà été formé dans une zone du deuxième substrat 7 destinée à être en regard de l'ouverture 5. Ce creux 13 a précédemment été rempli d'un matériau luminescent 11.

Dans les étapes 105a, 105b, les deux substrats 3, 7 sont rapprochés, et puis solidarisés l'un sur l'autre afin de former le cadran 1, par exemple par collage, soudage, vissage, serrage ou similaire.

Plusieurs variantes de ce procédé sont possibles. Par exemple, les étapes 102 et 103 peuvent se dérouler dans un ordre opposé, c'est-à-dire que la couche 21 peut être appliquée sur la surface 19 du substrat 3 avant découpage (le cas échéant). Cependant, cette variante nécessite plus de manipulations du substrat revêtu, ce qui augmente le risque de rayures et d'autres endommagements de la surface.

Les modifications nécessaires pour fabriquer les autres variantes des cadrans 1 mentionnées ci-dessus sont à la portée de l'homme du métier, et ne doivent pas être décrites en détail.

Bien que l'invention ait été décrite ci-dessus en lien avec des modes de réalisation spécifiques, des variantes supplémentaires sont également envisageables sans sortir de la portée de l'invention comme définie par les revendications.

## Revendications

1. Cadran (1) pour pièce d'horlogerie, comprenant :
- un premier substrat (3) comprenant une première surface (19) destinée à se situer en regard d'un verre de montre et une deuxième surface (20) opposée à ladite première surface (19), ledit premier substrat (3) comprenant en outre au moins une fenêtre (5) servant d'index ;
- au moins un deuxième substrat (7) fixé audit premier substrat (3) en regard de ladite deuxième surface (20) et associé à une source lumineuse (11 ; 11, 11a), ledit deuxième substrat (7) comprenant une zone en regard de ladite au moins une fenêtre (5) ;
- une couche (21) teintée située sur au moins une partie de ladite première surface (19) dudit premier substrat (3) ;
**caractérisé en ce que** ladite couche (21) comprend un vernis comprenant au moins 0,1% massique, de préférence au moins 1% massique, de nanotubes de carbone.

2. Cadran (1) pour pièce d'horlogerie, comprenant :
- un premier substrat (3) comprenant une première surface (19) destinée à se situer en regard d'un verre de montre et une deuxième surface (20) opposée à ladite première surface (19), ledit premier substrat (3) comprenant en outre au moins une fenêtre (5) servant d'index ;
- au moins un deuxième substrat (7) fixé audit premier substrat (3) en regard de ladite deuxième surface (20) et associé à une source lumineuse (11 ; 11, 11a), ledit deuxième substrat (7) comprenant une zone en regard de ladite au moins une fenêtre (5) ;
- une couche (21) teintée située sur au moins une partie de ladite première surface (19) dudit premier substrat (3) ;
**caractérisé en ce que** ladite couche (21) comprend des nanotubes de carbone déposés directement sur ladite surface (19) ou sur un substrat supplémentaire fixé à ladite surface.

3. Cadran (1) selon la revendication 2, dans lequel au moins 20% des nanotubes de carbone s'étendent substantiellement perpendiculairement au plan dudit premier substrat (3).

4. Cadran (1) selon l'une des revendications 1 à 3, dans lequel la source lumineuse (11 ; 11, 11a) est un revêtement luminescent déposé sur ledit deuxième substrat (7) au moins dans ladite zone en regard de ladite fenêtre (5), ou est un matériau luminescent dans lequel ledit substrat (7) est au moins partiellement réalisé.

5. Cadran (1) selon la revendication 4, dans lequel la source lumineuse (11 ; 11, 11a) comporte une source de lumière électrique.

6. Procédé de fabrication d'un cadran (1) pour pièce d'horlogerie, comprenant les étapes suivantes :
- se munir d'un premier substrat (3) comprenant une première surface (19) destinée à se situer en regard d'un verre de montre et une deuxième surface (20) opposée à ladite première surface (19), au moins une région dudit premier substrat (3) étant destinée à former au moins une fenêtre (5) servant d'index ;
- ajourer, le cas échéant, ledit substrat (3) afin de former au moins une ouverture (5) constituant ladite fenêtre ;
- appliquer sur au moins une partie de ladite première surface (19) du premier substrat (3) une couche (21) comprenant des nanotubes de carbone, ladite couche (21) étant appliquée en tant que vernis comprenant au moins 0,1% massique, de préférence au moins 1% massique, de nanotubes de carbone ;
- se munir d'un deuxième substrat (7) associé à une source lumineuse (11, 11a), ledit deuxième substrat (7) comprenant une zone destinée à être en regard de ladite au moins une fenêtre (5) ;
- fixer ledit deuxième substrat au premier substrat en regard de ladite deuxième surface (20) afin que ladite zone est en regard de ladite au moins une fenêtre (5).

7. Procédé selon la revendication 6, comprenant en outre une étape consistant à brûler au moins une partie de ladite couche (21) afin d'engendrer une combustion d'au moins une partie dudit vernis.

8. Procédé de fabrication d'un cadran (1) pour pièce d'horlogerie, comprenant les étapes suivantes :
- se munir d'un premier substrat (3) comprenant une première surface (19) destinée à se situer en regard d'un verre de montre et une deuxième surface (20) opposée à ladite première surface (19), au moins une région dudit premier substrat (3) étant destinée à former au moins une fenêtre (5) servant d'index ;
- ajourer, le cas échéant, ledit substrat (3) afin de former au moins une ouverture (5) constituant ladite fenêtre ;
- appliquer sur au moins une partie de ladite première surface (19) du premier substrat (3) une couche (21) comprenant des nanotubes de carbone, par un procédé de dépôt ;
- se munir d'un deuxième substrat (7) associé à une source lumineuse (11, 11a), ledit deuxième substrat (7) comprenant une zone destinée à être en regard de ladite au moins une fenêtre (5) ;
- fixer ledit deuxième substrat au premier substrat en regard de ladite deuxième surface (20) afin que ladite zone soit en regard de ladite au moins une fenêtre (5).

9. Procédé selon la revendication 8, dans lequel au moins 20% des nanotubes de carbone s'étendent substantiellement perpendiculairement au plan dudit premier substrat (3).

10. Procédé selon l'une des revendications 6 à 9, dans lequel la source lumineuse (11) est un revêtement luminescent (11) déposé sur ledit deuxième substrat, ou est un matériau luminescent dans lequel ledit substrat (7) est au moins partiellement réalisé.

11. Procédé selon la revendication 10, dans lequel la source lumineuse (11) comporte une source de lumière électrique (11).

12. Procédé selon l'une des revendications 6 à 11, dans lequel ledit premier substrat (3) est au moins partiellement transparent, et ladite couche (21) est appliquée sélectivement afin de définir ladite fenêtre (5).

13. Pièce d'horlogerie comprenant un cadran (1) selon l'une des revendications 1-5.

## Patentansprüche

1. Zifferblatt (1) für eine Uhr, umfassend:
- ein erstes Substrat (3), das eine erste Fläche (19), die dazu bestimmt ist, sich gegenüber einem Uhrglas zu befinden, und eine zweite Fläche (20) entgegengesetzt zur ersten Fläche (19) umfasst, wobei das erste Substrat (3) außerdem mindestens ein als Index dienendes Fenster (5) umfasst;
- mindestens ein zweites Substrat (7), das am ersten Substrat (3) gegenüber der zweiten Fläche (20) befestigt ist und mit einer Lichtquelle (11; 11, 11a) in Zusammenhang steht, wobei das zweite Substrat (7) eine Zone gegenüber dem mindestens einem Fenster (5) umfasst;
- eine getönte Schicht (21), die sich auf mindestens einem Teil der ersten Fläche (19) des ersten Substrats (3) befindet;
**dadurch gekennzeichnet, dass** die Schicht (21) einen Lack umfasst, der mindestens 0,1 Masseprozent, vorzugsweise mindestens 1 Masseprozent, Kohlenstoffnanoröhren umfasst.

2. Zifferblatt (1) für eine Uhr, umfassend:
- ein erstes Substrat (3), das eine erste Fläche (19), die dazu bestimmt ist, sich gegenüber einem Uhrglas zu befinden, und eine zweite Fläche (20) entgegengesetzt zur ersten Fläche (19) umfasst, wobei das erste Substrat (3) außerdem mindestens ein als Index dienendes Fenster (5) umfasst;
- mindestens ein zweites Substrat (7), das am ersten Substrat (3) gegenüber der zweiten Fläche (20) befestigt ist und mit einer Lichtquelle (11; 11, 11a) in Zusammenhang steht, wobei das zweite Substrat (7) eine Zone gegenüber dem mindestens einem Fenster (5) umfasst;
- eine getönte Schicht (21), die sich auf mindestens einem Teil der ersten Fläche (19) des ersten Substrats (3) befindet;
**dadurch gekennzeichnet, dass** die Schicht (21) Kohlenstoffnanoröhren umfasst, die direkt auf die Fläche (19) oder auf ein zusätzliches Substrat aufgebracht sind, das an der Fläche befestigt ist.

3. Zifferblatt (1) nach Anspruch 2, wobei mindestens 20% der Kohlenstoffnanoröhren sich im Wesentlichen lotrecht zur Ebene des ersten Substrats (3) erstrecken.

4. Zifferblatt (1) nach einem der Ansprüche 1 bis 3, wobei die Lichtquelle (11; 11, 11a) eine auf das zweite Substrat (7) mindestens in der Zone gegenüber dem Fenster (5) aufgebrachte lumineszierende Beschichtung oder ein lumineszierendes Material ist, aus dem das Substrat (7) zumindest teilweise hergestellt ist.

5. Zifferblatt (1) nach Anspruch 4, wobei die Lichtquelle (11; 11, 11a) eine elektrische Lichtquelle aufweist.

6. Verfahren zur Herstellung eines Zifferblatts (1) für eine Uhr, das die folgenden Schritte umfasst:
- Bereitstellen eines ersten Substrats (3), das eine erste Fläche (19), die dazu bestimmt ist, sich gegenüber einem Uhrglas zu befinden, und eine zweite Fläche (20) entgegengesetzt zur ersten Fläche (19) umfasst, wobei mindestens ein Bereich des ersten Substrats (3) dazu bestimmt ist, mindestens ein als Index dienendes Fenster (5) zu bilden;
- gegebenenfalls, Durchbrechen des Substrats (3), um mindestens eine Öffnung (5) zu formen, die das Fenster bildet;
- Auftragen einer Kohlenstoffnanoröhren enthaltenden Schicht (21) auf mindestens einen Teil der ersten Fläche (19) des ersten Substrats (3), wobei die Schicht (21) als Lack aufgebracht ist, der mindestens 0,1 Masseprozent, vorzugsweise mindestens 1 Masseprozent, Kohlenstoffnanoröhren umfasst;
- Bereitstellen eines in Zusammenhang mit einer Lichtquelle (11, 11a) stehenden zweiten Substrats (7), wobei das zweite Substrat (7) eine Zone umfasst, die dazu bestimmt ist, sich gegenüber dem mindestens einem Fenster (5) zu befinden;
- Befestigen des zweiten Substrats am ersten Substrat gegenüber der zweiten Fläche (20), damit die Zone dem mindestens einem Fenster (5) gegenüberliegt.

7. Verfahren nach Anspruch 6, das außerdem einen Schritt umfasst, der darin besteht, mindestens ein Teil der Schicht (21) zu verbrennen, um eine Verbrennung mindestens eines Teils des Lacks zu erzeugen.

8. Verfahren zur Herstellung eines Zifferblatts (1) für eine Uhr, das die folgenden Schritte umfasst:
- Bereitstellen eines ersten Substrats (3), das eine erste Fläche (19), die dazu bestimmt ist, sich gegenüber einem Uhrglas zu befinden, und eine zweite Fläche (20) entgegengesetzt zur ersten Fläche (19) umfasst, wobei mindestens ein Bereich des ersten Substrats (3) dazu bestimmt ist, mindestens ein als Index dienendes Fenster (5) zu bilden;
- gegebenenfalls, Durchbrechen des Substrats (3), um mindestens eine das Fenster bildende Öffnung (5) zu formen;
- Auftragen einer Kohlenstoffnanoröhren enthaltenden Schicht (21) auf mindestens einen Teil der ersten Fläche (19) des ersten Substrats (3) durch ein Aufbringverfahren;
- Bereitstellen eines in Zusammenhang mit einer Lichtquelle (11, 11a) stehenden zweiten Substrats (7), wobei das zweite Substrat (7) eine Zone umfasst, die dazu bestimmt ist, sich gegenüber dem mindestens einem Fenster (5) zu befinden;
- Befestigen des zweiten Substrats am ersten Substrat gegenüber der zweiten Fläche (20), damit die Zone dem mindestens einem Fenster (5) gegenüberliegt.

9. Verfahren nach Anspruch 8, wobei mindestens 20% der Kohlenstoffnanoröhren sich im Wesentlichen lotrecht zur Ebene des ersten Substrats (3) erstrecken.

10. Verfahren nach einem der Ansprüche 6 bis 9, wobei die Lichtquelle (11) eine auf das zweite Substrat aufgebrachte lumineszierende Beschichtung (11) oder ein lumineszierendes Material ist, aus dem das Substrat (7) mindestens teilweise hergestellt ist.

11. Verfahren nach Anspruch 10, wobei die Lichtquelle (11) eine elektrische Lichtquelle (11) aufweist.

12. Verfahren nach einem der Ansprüche 6 bis 11, wobei das erste Substrat (3) mindestens teilweise transparent ist, und die Schicht (21) selektiv aufgetragen wird, um das Fenster (5) zu definieren.

13. Uhr, die ein Zifferblatt (1) nach einem der Ansprüche 1-5 umfasst.

## Claims

1. Dial (1) for a timepiece, comprising:
- a first substrate (3) comprising a first surface (19) intended to be located facing a watch glass and a second surface (20) opposite to said first surface (19), said first substrate (3) further comprising at least one window (5) serving as an index;
- at least one second substrate (7) fixed to said first substrate (3) facing said second surface (20) and associated with a light source (11; 11, 11a), said second substrate (7) comprising a zone facing said at least one window (5);
- a tinted layer (21) located on at least a part of said first surface (19) of said first substrate (3) ;
**characterized in that** said layer (21) comprises a varnish comprising at least 0.1% by mass, preferably at least 1% by mass, of carbon nanotubes.

2. Dial (1) for a timepiece, comprising:
- a first substrate (3) comprising a first surface (19) intended to be located facing a watch glass and a second surface (20) opposite to said first surface (19), said first substrate (3) further comprising at least one window (5) serving as an index;
- at least one second substrate (7) fixed to said first substrate (3) facing said second surface (20) and associated with a light source (11; 11, 11a), said second substrate (7) comprising a zone facing said at least one window (5);
- a tinted layer (21) located on at least a part of said first surface (19) of said first substrate (3) ;
**characterized in that** said layer (21) comprises carbon nanotubes deposited directly onto said surface (19) or onto an additional substrate fixed to said surface.

3. Dial (1) according to Claim 2, in which at least 20% of the carbon nanotubes extend essentially perpendicular to the plane of said first substrate (3) .

4. Dial (1) according to one of Claims 1 to 3, in which the light source (11; 11, 11a) is a luminescent coating deposited onto said second substrate (7) at least in said zone facing said window (5), or is a luminescent material from which said substrate (7) is at least partially formed.

5. Dial (1) according to Claim 4, in which the light source (11; 11, 11a) comprises an electric light source.

6. Method for manufacturing a dial (1) for a timepiece, comprising the following steps:
- providing a first substrate (3) comprising a first surface (19) intended to be located facing a watch glass and a second surface (20) opposite to said first surface (19), at least one zone of said first substrate (3) being intended to form at least one window (5) serving as an index;
- if appropriate, perforating said substrate (3) in order to form at least one opening (5) constituting said window;
- applying, to at least a part of said first surface (19) of the first substrate (3), a layer (21) comprising carbon nanotubes, said layer (21) being applied as a varnish comprising at least 0.1% by mass, preferably at least 1% by mass, of carbon nanotubes;
- providing a second substrate (7) associated with a light source (11, 11a), said second substrate (7) comprising a zone intended to face said at least one window (5);
- fixing said second substrate to the first substrate facing said second surface (20) in order that said zone faces said at least one window (5).

7. Method according to Claim 6, further comprising a step of burning at least part of said layer (21) in order to produce combustion of at least part of said varnish.

8. Method for manufacturing a dial (1) for a timepiece, comprising the following steps:
- providing a first substrate (3) comprising a first surface (19) intended to be located facing a watch glass and a second surface (20) opposite to said first surface (19), at least one zone of said first substrate (3) being intended to form at least one window (5) serving as an index;
- if appropriate, perforating said substrate (3) in order to form at least one opening (5) constituting said window;
- applying, to at least a part of said first surface (19) of the first substrate (3), a layer (21) comprising carbon nanotubes, by means of a deposition process;
- providing a second substrate (7) associated with a light source (11, 11a), said second substrate (7) comprising a zone intended to face said at least one window (5);
- fixing said second substrate to the first substrate facing said second surface (20) in order that said zone faces said at least one window (5).

9. Method according to Claim 8, in which at least 20% of the carbon nanotubes extend essentially perpendicular to the plane of said first substrate (3) .

10. Method according to one of Claims 6 to 9, in which the light source (11) is a luminescent coating (11) deposited onto said second substrate, or is a luminescent material from which said substrate (7) is at least partially formed.

11. Method according to Claim 10, in which the light source (11) comprises an electric light source (11).

12. Method according to one of Claims 6 to 11, in which said first substrate (3) is at least partially transparent, and said layer (21) is applied selectively so as to define said window (5).

13. Timepiece comprising a dial (1) according to one of Claims 1 to 5.
